# EUROPÄISCHE PATENTSCHRIFT

(11) **EP 1 323 662 B1**
(45) Veröffentlichungstag und Bekanntmachung des Hinweises auf die Patenterteilung: **10.05.2017**
(21) Anmeldenummer: 02027816.4
(22) Anmeldetag: 12.12.2002
(51) Int. Cl.: B66B 29/00

(54) **Verfahren zum Anhalten einer Personenfördereinrichtung**
Method to stop a passenger conveying device
Procédé pour stopper un dispositif de transport pour personnes

(30) Priorität: 24.12.2001 EP 01811268
(43) Veröffentlichungstag der Anmeldung: 02.07.2003
(73) Patentinhaber: Inventio AG, 6052 Hergiswil (CH)
(72) Erfinder: Wiesinger, Josef, 1100 Wien (AT); Stoiber, Gerhard, Ing., 2225 Gösting 67 A (AT)

(56) Entgegenhaltungen:
- DE-A- 19 803 899
- FR-A- 2 464 912
- GB-A- 2 156 173

## Beschreibung

Verfahren zum Anhalten einer Personenfördereinrichtung Die Erfindung betrifft ein Verfahren zum Anhalten einer Personenfördereinrichtung gemäss dem Oberbegriff vom Anspruch 1, wie z.B. in FR-A-2464912 gezeigt wird.

Mit Personenfördereinrichtung sind in dieser Anmeldung sowohl Fahrtreppen als auch Fahrsteige zu verstehen.

Aus der Schrift DE-19803899 C2 ist ein Verfahren zum Abbremsen von Rolltreppen beziehungsweise von Rollsteigen bekannt geworden, bei dem beim Ansprechen eines Sicherheitselements eine Bremsrampe aktiviert wird, über welche die Geschwindigkeit des Stufen- oder Palettenbandes auf den Wert 0 m/s gebracht wird. Im Zeitpunkt des Stillstandes der Rolltreppe oder des Rollsteigs wird die Haltebremse aktiviert.

Bei dieser Lösung hat die Haltebremse idealerweise keine Abbremsfunktion. Dies bedeutet, dass keine Reibbremsung erfolgt, was zu einer ungewährbaren Betriebssicherheit der Haltebremse führen kann.

Der Erfindung liegt eine Aufgabe zugrunde, ein Verfahren der eingangs genannten Art vorzuschlagen, welches die vorgenannten Nachteile nicht aufweist und die Betriebssicherheit der Haltebremse erhöht.

Diese Aufgabe wird durch die Merkmale des Patentanspruchs 1 gelöst.

Die Aktivierung der Haltebremse kurz vor dem Stillstand der Personenfördereinrichtung bedeutet, dass die Haltebremse aktiviert wird, wenn die Personenfördereinrichtung bei Verzögerung noch in Bewegung ist, das heisst, wenn der Antriebsmotor noch nicht vollständig still steht. Die Haltebremse wird vorzugsweise bei einer Geschwindigkeit von ungefähr 20% der Normalgeschwindigkeit der Personenfördereinrichtung aktiviert, sodass auch eine Reibbremsung stattfindet. Diese kontrollierte Aktivierung der Haltebremse erhöht die Betriebssicherheit des Betriebssystems.

Durch die in den abhängigen Patentansprüche aufgeführten Massnahmen sind vorteilhafte Weiterbildungen und Verbesserungen des im Anspruch 1 angegebenen Verfahrens möglich.

Vorteilhafterweise ist der Frequenzumrichter erst mit dem Wirksamwerden der Haltebremse abgeschaltet. Dies hat den Vorteil das kein Ruck des Motors entsteht, was eine unangenehme Beschleunigung und ein störendes Geräusch für die Passagiere sein kann. Ein derart optimiertes Anhalten der Personenfördereinrichtung erhöht den Fahrkomfort.

Vorteilhafterweise wird die Haltebremse aktiviert, wenn die Personenfördereinrichtung eine Geschwindigkeit von 0,1 m/s in der Bremsrampe erreicht hat. Dies hat den Vorteil, dass die Geschwindigkeit der Personenfördereinrichtung ständig überwacht wird und die Haltebremse bei der richtigen Geschwindigkeit einfällt.

Die Erfindung weist weiter folgende Vorteile auf:
Aufgrund des ruckfreien Anhaltens des Motors erzeugt das Antriebssystem kein unnötiger Lärm und ist verschleissfrei, wodurch die Lebensdauer der Komponente erhöht wird.

Alle erläuterten Merkmale sind nicht nur in der jeweils angegebenen Kombination, sondern auch in anderen Kombinationen oder in Alleinstellung verwendbar, ohne den Rahmen der Erfindung zu verlassen.

Ausführungsbeispiele der Erfindung sind in den schematischen Zeichnungen dargestellt und in der nachfolgenden Beschreibung näher erläutert. Es zeigen:
Fig. 1 eine grafische Darstellung des Geschwindigkeitsverhaltens beim Anhalten einer Personenfördereinrichtung,
Fig. 2 eine prinzipielle Darstellung des Bremssystems gemäss der Erfindung.

Fig. 1 zeigt eine grafische Darstellung eines lastunabhängigen Abbremsen des Stufen- Palettenbandes einer Fahrtreppe oder eines Fahrsteigs. Es gibt zwei Arten von Bremsen, nämlich eine elektrische Bremsung und eine Haltebremse. Die elektrische Bremsung wird für die Betriebsbremsung verwendet, wobei ein Antriebsmotor 4 über deinen Frequenzumrichter 2 über eine eingestellte Bremsrampe 1 gebremst wird. Wird die elektrische Bremsung abgebrochen, so wird mit der Haltebremse 3 weitergebremst. Die Haltebremse 3 ist eine elektromechanische Bremse, welche auf die Motorwelle des Antriebsmotors 4 vorzugsweise formschlüssig wirkt. Beim alleinigen Wirken der Haltebremse 3 werden die in den geltenden Normen/Richtlinien definierten Bremswege eingehalten.

Die Aktivierung der Bremsung kann aufgrund eines Nothaltes oder eines fehlerhaften Ansprechens eines Sicherheitselementes erfolgen. Die Geschwindigkeit v ist in Funktion der Zeit t angegeben, wobei mit vN die normale Geschwindigkeit der Personenfördereinrichtung bezeichnet ist. Die Bremsrampe 1, die durch den Frequenzumrichter 2 aktiviert wird, definiert einen vorbestimmten Bremsweg über eine vorgegebene Zeit t. Die Geschwindigkeit v der Personenfördereinrichtung wird also mit einer definierten Verzögerung auf den Wert 0 m/s gebracht. Zum Zeitpunkt t0 wird die Bremsrampe 1 des Frequenzumrichters 2 aktiviert und im wesentlichen gleichmässig verzögert gebremst. Zum Zeitpunkt t1, kurz vor dem Stehenbleiben der Personenfördereinrichtung, fällt die Haltebremse 3 ein. Dies passiert vorzugsweise bei einer minimalen Geschwindigkeit von 0,1 m/s, was ungefähr 20% der Normalgeschwindigkeit vN entspricht. Der Frequenzumrichter 2 wird erst abgeschaltet, wenn die Haltebremse bereits seine Wirkung eingesetzt hat. Der Frequenzumrichter 2 wird somit abgeschaltet, wenn der Motor 4 schon still steht. Dies führt zu erheblichen Vorteilen für den Betrieb des Motors 4. Das Abschalten des Frequenzumrichters 2 erfolgt nämlich üblicherweise nicht linear. Es entstehen Rucke, die zu ungewünschten Lärm oder Schaden am Getriebe oder Störung am Netz führen können.

Figur 2 zeigt eine prinzipielle Darstellung eines Bremssystems gemäss einer Ausführungsform der Erfindung. Der Frequenzumrichter 2 ist über Schaltelemente 5 mit dem Motor 4 verbunden. Die Energieversorgung 6 speist den Frequenzumrichter 2, welcher mit einer Steuereinheit 7 in Wirkverbindung steht. Die Steuereinheit 7 steht auch mit den Schaltelementen 5 sowie mit einem Bremsmagnet 8 in Wirkverbindung. Im Bereich der Steuereinheit 7 findet die Überwachung der Sicherheitselemente, wie zum Beispiels des Sicherheitskreises, statt. Die Auslösung eines Sicherheitselementes wird von der Steuereinheit 7 erfasst, die den Frequenzumrichter 2 signalisiert, eine elektrische Bremsung, das heisst einen kontrollierten, weichen Bremsvorgang einzuleiten. Obwohl durch das Auslösen eines Sicherheitselementes den Sicherheitskreis unterbrochen ist, werden die Kontakte der Schaltelemente 5 geschlossen gehalten, damit der Frequenzumrichter 2 während der elektrischen Bremsung immer auf den Motor 4 einwirken kann.

Die Geschwindigkeit der Personenfördereinrichtung wird ständig gemessen. Dies kann beispielsweise durch einen Drehzahlaufnehmer des Motors 4 erfolgen. Kurz vor dem Stillstand der Personenfördereinrichtung, vorzugsweise bei einer Geschwindigkeit von 0.1 m/s, fällt die Haltebremse 3 ein.

## Patentansprüche

1. Verfahren zum Anhalten einer Personenfördereinrichtung, die eine Haltebremse (3) aufweist, wobei bei Ansprechen eines Sicherheitselementes eine durch einen mit einem Antriebsmotor (4) zusammenwirkenden Frequenzumrichter (2) bestimmte Bremsrampe (1) aktiviert wird, mittels der die Personenfördereinrichtung bis zum Stillstand gebracht wird, wobei kurz vor dem Stillstand die Haltebremse (3) aktiviert wird,
**dadurch gekennzeichnet, dass**
die Haltebremse (3) dann aktiviert wird, wenn die Personenfördereinrichtung eine Geschwindigkeit von v = 0,1 m/s erreicht hat und dass der Frequenzumrichter (2) erst mit dem Wirksamwerden der Haltebremse (3) abgeschaltet wird.

2. Verfahren nach Patentanspruch 1
**dadurch gekennzeichnet, dass**
die Geschwindigkeit (v) der Personenfördereinrichtung ständig gemessen wird.

## Claims

1. Method of stopping conveying equipment for persons, which comprises a holding brake (3), wherein on response of a safety element a braking ramp (1) determined by a frequency converter (2) co-operating with a drive motor (4) is activated, by means of which the conveying equipment for persons is brought to standstill, wherein the holding brake (3) is activated shortly before standstill,
**characterised in that** the holding brake (3) is activated when the conveying equipment for persons has attained a speed of v = 0.1 m/s and that the frequency converter (2) is switched off only when the holding brake (3) comes into effect.

2. Method according to claim 1, **characterised in that** the speed (v) of the conveying equipment for persons is constantly measured.

## Revendications

1. Procédé pour stopper un dispositif de transport pour personnes qui comporte un frein d'arrêt (3), selon lequel est activée, lors de la réaction d'un élément de sécurité, une rampe de freinage (1) qui est définie par un convertisseur de fréquence (2) coopérant avec un moteur d'entraînement (4) et à l'aide de laquelle le dispositif de transport pour personnes est immobilisé, et juste avant l'immobilisation le frein d'arrêt (3) est activé,
**caractérisé en ce que** le frein d'arrêt (3) est activé lorsque le dispositif de transport pour personnes a atteint une vitesse v = 0,1 m/s, et **en ce que** le convertisseur de fréquence (2) n'est arrêté qu'une fois que le frein d'arrêt (3) devient actif.

2. Procédé selon la revendication 1, **caractérisé en ce que** la vitesse (v) du dispositif de transport pour personnes est mesurée en permanence.
